# EUROPÄISCHE PATENTSCHRIFT

(11) **EP 3 837 438 B1**
(45) Veröffentlichungstag und Bekanntmachung des Hinweises auf die Patenterteilung: **12.07.2023**
(21) Anmeldenummer: 19755623.6
(22) Anmeldetag: 16.08.2019
(51) Int. Cl.: F04B 15/02

(54) **SCHWENKROHR FÜR ZWEIZYLINDER-DICKSTOFFPUMPEN**
SWIVEL TUBE FOR TWO-CYLINDER PUMPS FOR VISCUOUS LIQUIDS
TUBE PIVOTANT POUR POMPES À LIQUIDES VISQUEUX À DEUX CYLINDRES

(30) Priorität: 16.08.2018 DE 102018119973
(43) Veröffentlichungstag der Anmeldung: 23.06.2021
(73) Patentinhaber: Putzmeister Engineering GmbH, 72631 Aichtal (DE)
(72) Erfinder: WEIMER, Ralf, 70597 Stuttgart (DE); HÄFNER, Jens, 70599 Stuttgart (DE)
(74) Vertreter: Glawe, Delfs, Moll
(86) Internationale Anmeldenummer: PCT/EP2019/072006
(87) Internationale Veröffentlichungsnummer: WO 2020/035591

(56) Entgegenhaltungen:
- EP-A1- 0 052 192
- EP-A1- 0 057 288
- DE-A1- 19 860 185
- DE-T2- 69 303 376

## Beschreibung

Die Erfindung betrifft eine Schwenkrohranordnung für Zweizylinder-Dickstoffpumpen, eine Anordnung umfassend eine Rohrweiche, sowie eine Zweizylinder-Dickstoffpumpe, jeweils mit entsprechender Schwenkrohranordnung.

Zweizylinder-Dickstoffpumpen sind insbesondere im Bereich der Betonförderung aus dem Stand der Technik, wie bspw. der EP 0 410 972 B1, EP 0 052 192 A1 oder EP 0 057 288 A1 bekannt. Entsprechende Pumpen weisen dabei zwei wechselseitig betriebene Förderzylinder auf, deren stirnseitige Öffnungen in einem Materialaufgabebehälter münden und wahlweise über eine Rohrweiche mit einer Förderleitung verbindbar sind. Während des jeweiligen Saughubs sind die Zylinder zum Materialaufgabebehälter hin offen, sodass das zu fördernde Material in den Zylinder gelangt. Für den jeweiligen Druckhub werden die Zylinder mit der Förderleitung verbunden, sodass das in den Zylindern enthaltene Material in die Förderleitung gedrückt wird. Die Rohrweiche umfasst dazu ein S-förmiges Schwenkrohr, dessen zur Förderleitung hin gerichtete Auslassöffnung koaxial zu einer Schwenkachse des Schwenkrohrs angeordnet ist. Die Einlassöffnung des Schwenkrohrs ist exzentrisch zu dieser Schwenkachse angeordnet und lässt sich zwischen den stirnseitigen Öffnungen der beiden Förderzylinder hin und her verschwenken.

Zur dichtenden Anlage an die stirnseitige Öffnung eines Förderzylinders während des Druckhubs, sodass das zu fördernde Material nicht zwischen Förderzylinder und Schwenkrohr austritt, sind als Verschleißring ausgebildete Schneidringe bekannt, die sich gegenüber dem Schwenkrohr in gewissen Grenzen axial verschieben lassen. Zwischen Schneidring und dem eigentlichen Schwenkrohr ist dabei ein Automatikring aus flexiblen Material angeordnet, mit dem auf den Automatikring radial einwirkender Schwenkrohrinnendruck in eine auf den Schneidring einwirkende Axialkraft umgewandelt wird, sodass mit dem daraus resultierenden Anpressdruck eine dichtende Anlage zwischen Schneidring und Förderzylinder sichergestellt werden kann.

Bei entsprechenden Systemen ist der Anpressdruck unmittelbar, in der Regel linear von dem Innendruck im Schwenkrohr abhängig. Der bei der Förderung tatsächlich auftretende Innendruck ist wiederum maßgeblich abhängig von der letztendlichen Förderaufgabe, bspw. dem zu fördernden Material, der Länge der Förderstrecke und/oder dem zu überwindenden Höhenunterschied.

Um die Abdichtung zwischen Förderzylinder und Schwenkrohr über den gesamten möglichen Betriebsbereich einer Zweizylinder-Dickstoffpumpe sicherstellen zu können, sind Schneidring und Automatikring gemäß dem Stand der Technik grundsätzlich auf den minimal zu erwartenden Innendruck hin ausgelegt. Das hat aufgrund der Linearität zwischen Innen- und Anpressdruck jedoch zur Folge, dass der Anpressdruck bei höheren, durch die Förderung hervorgerufenen Innendrücken regelmäßig deutlich höher ist, als für die gewünschte Abdichtung tatsächlich erforderlich wäre.

Gleichzeitig ist zu beobachten, dass der fragliche Innendruck bei Betrieb einer Zweizylinder-Dickstoffpumpe auch nach erfolgtem Druckhub durch einen Förderzylinder zwar kurzfristig abnimmt, aufgrund des aus der Förderleitung zurückdrängenden Materials aber regelmäßig nicht auf null absinkt. In der Folge wird der Schneidering auch während des Verschwenkens des Schwenkrohrs an eine gegenüberliegende Fläche angepresst. Ist bei geringen Förderdrücken dieser Anpressdruck und die daraus resultierende Reibung während des Verschwenkens überwindbar, kann bei höheren Förderdrücken der Anpressdruck während des Verschwenkens aufgrund des verbleibenden Innendrucks eine Reibung hervorrufen, die nicht oder nur schwer und unter extremen Materialverschleiß überwindbar ist.

Ein entsprechend dem Stand der Technik ausgelegtes Schwenkrohr kann somit zum limitierenden Faktor einer Rohrweiche und damit einer Betonpumpe hinsichtlich des zulässigen Förderdruckbereichs werden.

Aufgabe der Erfindung ist es, eine Schwenkrohranordnung für Zweizylinder-Dickstoffpumpen sowie eine Rohrweiche und eine Zweizylinder-Dickstoffpumpe, jeweils mit einer Schwenkrohranordnung zu schaffen, bei dem die Nachteile aus dem Stand der Technik nicht mehr oder nur noch in vermindertem Umfang auftreten.

Gelöst wird diese Aufgabe durch eine Schwenkrohranordnung gemäß Anspruch 1, eine Anordnung umfassend eine Rohrweiche gemäß Anspruch 8 sowie eine Zweizylinder-Dickstoffpumpe gemäß Anspruch 9.

Die Erfindung hat erkannt, dass sich u. a. aus Reinigungsgründen bei einer Zweizylinder-Dickstoffpumpe mit Rohrweiche das Schwenkrohr regelmäßig einfach ausbauen oder zumindest freilegen lässt, womit dann auch der Schneidring am Schwenkrohr einfach zugänglich ist. Die Erfindung macht sich diesen Umstand zunutze, indem der erfindungsgemäße vorgesehene Automatikring Teil einer einfach auszutauschenden Automatikringanordnung ist, bei der neben dem Automatikring noch ein den Automatikring radial umgebener Einlagering vorgesehen ist. Indem der Automatikring von einem Einlagering umgeben ist, ist es durch entsprechende Wahl der Dicken von Automatik- und Einlagering möglich, verschiedene Automatikringanordnung zu schaffen, die jeweils identische Außen- und Innenmaße aufweisen und somit ohne Weiteres untereinander austauschbar sind, bei denen die Dicke bzw. radiale Ausdehnung des Automatikrings aber unterschiedlich sein kann, um so unterschiedliche Verknüpfungen zwischen Innendruck im Schwenkrohr und Anpresskraft auf den Schneidring zu erreichen. Die Automatikringanordnung kann so auf den zu erwartenden Innendruck sowohl während eines Druckhubs als auch während des Verschwenkens des Schwenkrohrs angepasst werden, dass einerseits ausreichende Dichtigkeit zwischen Schwenkrohr und Förderzylinder gewährleistet ist, andererseits die Reibung während des Verschwenkens ausreichend gering gehalten wird. Ist eine einfache Austauschbarkeit gegeben, lässt sich die für eine bestimmte Förderaufgabe geeignete Automatikringanordnung bspw. auch noch unmittelbar am Einsatzort der Zweizylinder-Dickstoffpumpe einsetzen - bspw. auf der Baustelle, wenn die Zweizylinder-Dickstoffpumpe als Betonpumpe eingesetzt wird.

Es ist möglich, dass der Automatikring und der Einlagering der Automatikringanordnung getrennte Bauteile sind. Die beiden Ringe sind somit - wenn überhaupt - nur lösbar miteinander verbunden, sodass sich insbesondere der Automatikring bei Verschleiß einfach ersetzen lässt. Sind die beiden Ringe völlig losgelöst voneinander, lassen sie sich nacheinander in das Schwenkrohr einsetzen und bilden erst in situ die Automatikringanordnung.

Insbesondere im letztgenannten Fall kann der Einlagering mehrerer Ringsegmenten umfassen, also mehrere einzelne Segmente, die zusammen den Einlagering bilden. Die einzelnen Ringsegmente können dann nacheinander in einen Hinterschnitt - bspw. also eine umlaufende Nut - im Schwenkrohr eingesetzt werden, sodass der fertiggestellte Einlagering in axialer Richtung gesichert ist. Durch den anschließend radial innenliegen einzusetzenden Automatikring können die einzelnen Ringsegmente in dem Hinterschnitt gesichert werden, indem der elastische Automatikring die Ringsegmente leicht in den Hinterschnitt hineindrückt oder zumindest nicht herausgleiten lässt.

Alternativ ist es möglich, dass der Automatikring und der Einlagering der Automatikringanordnung integrierte - d. h. unlösbar miteinander verbundene - Bauteile sind. In diesem Fall, wie im Falle einer lösbaren Verbindung zwischen Automatikring und Einlagering (siehe oben), kann die Automatikringanordnung vollständig und in einem Schritt in das Schwenkrohr eingesetzt werden. Die Automatikringanordnung kann in diesem Fall, in dem eine Anordnung in einem Hinterschnitt regelmäßig ausscheidet, durch gesonderte Befestigungsmittel im Schwenkrohr gesichert werden. Wird der Schneidring beweglich an dem Schwenkrohr gesichert, bedarf es für die Automatikringanordnung ggf. keiner gesonderten Sicherung. Die Automatikringanordnung ist dann durch ihre Lage zwischen Schwenkrohr und Schneidring ausreichend gesichert.

Je nachdem, wie sich die radiale Ausdehnungen der Automatikringe verschiedener Automatikringanordnungen voneinander unterscheiden, kann es erforderlich sein, einen auf die Formgebung des Automatikrings angepassten Schneidring zu verwenden. Es kann daher bevorzugt sein, wenn der Schneidring Teil der austauschbaren Automatikringanordnung ist und die dem Automatikring zugewandten Seite des Schneiderings an die radiale Ausdehnung des Automatikrings der Automatikringanordnung angepasst ist. In diesem Fall wird bei Austausch der Automatikringanordnung auch der Schneidring als deren Teil ausgetauscht, sodass immer ein zu dem Automatikring der Anordnung passender Schneidring verwendet wird.

Unabhängig davon, ob der Schneidring Teil der Automatikringanordnung ist, ist es bevorzugt, wenn der Schneidring ein radial außen liegendes Abschirmelement zum Schutz der Einlassseite des Schwenkrohrs aufweist, wobei das Abschirmelement vorzugsweise konisch geformt und/oder konkav gekrümmt ist. Durch ein entsprechendes Abschirmelement kann verhindert werden, dass beim Verschwenken des Schwenkrohrs ggf. noch auch einem Förderzylinder nachströmender Dickstoff unmittelbar auf die Einlassseite bzw. Stirnseite des Schwenkrohrs auftritt. Vielmehr kann der Dickstoff durch das Abschirmelement um die Einlassseite des Schwenkrohrs herumgeführt werden.

Der Automatikring kann aus Synthesekautschuk, vorzugsweise Chloropren-Kautschuk, sein. Der Einlagering ist vorzugsweise aus Stahl. Der Schneidering ist bevorzugt wenigstens in dem mit der Dichtfläche zeitweise zusammenwirkenden Bereich und/oder an der Außenseite des Abschirmelements aus Hartmetall, vorzugsweise aus Wolframkarbid. Dazu können geeignete Hartmetall-Einlagen oder -Aufsätze vorgesehen sein, die an einem ansonsten aus Stahl gefertigten Bauteil angeordnet sind.

Zur Erläuterung der erfindungsgemäßen Schwenkrohranordnung, der erfindungsgemäßen Rohrweiche sowie der erfindungsgemäßen Zweizylinder-Dickstoffpumpe wird auf die vorstehenden Ausführungen verwiesen.

Die Erfindung eignet sich insbesondere zur Verwendung in bzw. als Betonpumpen, wobei der zu fördernde Dickstoff fließfähiger Beton ist.

Die Erfindung wird nun anhand einer vorteilhaften Ausführungsform unter Bezugnahme auf die beigefügten Zeichnungen beispielhaft beschrieben. Es zeigen:
- Figur 1:: eine schematische Darstellung einer erfindungsgemäßen Zweizylinder-Dickstoffpumpe mit Rohrweiche umfassend ein erfindungsgemäßes Schwenkrohr;
- Figur 2:: eine Schnittansicht des Schwenkrohrs aus Figur 1;
- Figur 3:: eine Schnittansicht des Schwenkrohrs aus Figur 2 mit ausgetauschter Automatikringanordnung; und
- Figur 4:: eine schematische Draufsicht auf die Einlassöffnung des Schwenkrohrs gemäß Figur 3 unter Weglassung des Schneidrings.

Figur 1 zeigt eine schematische Darstellung einer Zweizylinder-Dickstoffpumpe 1. Die Dickstoffpumpe 1 weist zwei Förderzylinder 2, 3 auf, in denen jeweils Kolben 4, 5 geführt und derart wechselseitig betrieben werden, dass der eine Kolben 4 einen Saughub (angedeutet durch Pfeil 6) vollführt, während der andere Kolben 5 einen Druckhub (vgl. Pfeil 7) ausübt.

Die in einer gemeinsamen Brillenplatte 8 angeordneten freien Öffnungen 9 der Förderzylinder 2, 3 ragen in einen Materialaufgabebehälter 10, in den der zu fördernde Dickstoff, beispielsweise fließfähiger Beton, aufgegeben wird. Bei freier Öffnung 9 eines Förderzylinders 2 bei Saughub gelangt Dickstoff aus dem Materialausgabebehälter 10 in den Förderzylinder 2.

In dem Materialaufgabebehälter 10 ist weiterhin eine mit der Förderleitung 13 verbundene Rohrweiche 11 angeordnet. Die Rohrweiche 11 umfasst ein über einen Rohrweichenantrieb 12 verschwenkbares Schwenkrohr 20. Das Schwenkrohr 20 wird dabei im Takt der Zweizylinder-Dickstoffpumpe 1 derart verschwenkt, dass dessen Einlassöffnung 21 immer mit der Öffnung 9 desjenigen Förderzylinders 3 verbunden ist, der gerade den Druckhub 7 ausführt, sodass der im Zylinder 3 befindliche Dickstoff in die Förderleitung 13 gefördert wird. Die Öffnung 9 des anderen saugenden Förderzylinders 2 ist dabei frei, sodass wie beschrieben Dickstoff in diesen Förderzylinder 2 gelangen kann.

In Figur 2 ist das Schwenkrohr 20 der Zweizylinder-Dickstoffpumpe 1 aus Figur 1 detaillierter dargestellt. Die Auslassöffnung 22 des Schwenkrohrs 20, die der Anbindung an die Förderleitung 13 dient, ist koaxial zu einer Schwenkachse 23 angeordnet. Entlang dieser Schwenkachse 23 ist noch ein Schwenkzapfen 24 zur Anbindung an den Rohrweichenantrieb 12 vorgesehen.

Die Einlassöffnung 21 des Schwenkrohrs 20 ist exzentrisch zur Schwenkachse 23 angeordnet, woraus sich eine S-Form für das Schwenkrohr 20 ergibt. Aufgrund der exzentrischen Anordnung der Einlassöffnung 21 kann diese über den Rohrweichenantrieb 12 auf einer Kreisbahn so bewegt werden, dass sie wahlweise mit einer der beiden Öffnungen 9 der Förderzylinder 2, 3 kommuniziert.

Um zu verhindern, dass während des Druckhubs 7 Dickstoff zwischen der Öffnung 9 des Förderzylinders 3 und dem Schwenkrohr 20 austritt und nicht durch das Schwenkrohr 20 und die Förderleitung 13 gefördert wird, ist an der Einlassöffnung 21 ein Schneidring 25 vorgesehen, der als Verschleißring ausgeführt und axial verschiebbar in der Förderleitung 13 geführt ist. Der grundsätzlich aus Stahl gefertigte Schneidring 25 weist an der den Öffnungen 9 der Förderzylinder 2, 3 zugewandten Seite eine Dichtfläche 26 aus Wolframkarbid auf. Außerdem ist ein radial außen liegendes Abschirmelement 27 zum Schutz der Einlassseite 21 des Schwenkrohrs vorgesehen, welches konisch geformt und ebenfalls mit Wolframkarbid belegt ist.

Um die gewünschte Abdichtung zu erreichen, muss der Schneidring 25 mit seiner Dichtfläche 26 an eine, an der Brillenplatte 8 die Öffnungen 9 kreisförmig umgebende Dichtfläche 9` gedrückt werden. Um dies zu erreichen, ist eine austauschbare Automatikringanordnung 30 vorgesehen.

Die Automatikringanordnung 30 umfasst einen Automatikring 31 aus Chloropren-Kautschuk, der von einem aus mehreren Ringsegmenten 33 (vgl. Figur 4) bestehenden Einlagering 32 umgeben ist. Automatikring 31 und Einlagering 32 sind dabei strukturell nicht miteinander verbunden, sondern bilden die Automatikringanordnung 30 erst in dem in Figur 2 dargestellten eingebauten Zustand. Dazu wird - wie nachfolgend noch in Zusammenhang mit Figur 4 näher erläutert - zunächst der Einlagering 32 segmentweise nacheinander in einen am Schwenkrohr 20 vorgesehenen Hinterschnitt 28 eingesetzt, bevor anschließend der einstückige Automatikring 31 radial innen liegend an den Einlagering 32 angelegt wird. Die Segmente 33 des Einlagerings 32 werden so im Hinterschnitt 28 gesichert. Der Automatikring 31 wird wiederum durch einen abschließend einzusetzenden, und mit dem Schwenkrohr 20 fest zu verbindenden Sicherungsring 34 gesichert.

Der Schneidring 25 liegt in axialer Richtung an dem Automatikring 31 an, wobei zwischen dem Schneidring 25 und dem Sicherungsring 34 ein Spalt vorgesehen ist, in den der zu fördernde Dickstoff eindringen kann. Wird der Dickstoff durch einen Druckhub 5 durch das Schwenkrohr 20 gefördert, steigt der Innendruck im Schwenkrohr 20. Da der Innendruck durch den Spalt auch auf den Automatikring 31 wirkt, wird dieser in radialer Richtung belastet, was aufgrund des gewählten Materials des Automatikrings 31 zu einer Ausdehnung in axialer Richtung führt. Durch den Innendruck wird so eine erhöhte Axialkraft auf den Schneidring 25 ausgeübt, die letztendlich den Anpressdruck der Dichtfläche 26 des Schneidrings 25 an die Dichtfläche 9' um die Öffnungen 9 in der Brillenplatte 8 bildet. Aber auch, wenn momentan kein Dickstoff durch das Schwenkrohr 20 gefördert wird, bleibt ein gewisser Innendruck bestehen, sodass auch hier ein gewisser, wenn auch deutlich geringerer Anpressdruck vorherrscht.

Die Automatikringanordnung 30 muss dabei so gewählt sein, dass der Anpressdruck im letztgenannten Fall ausreichend gering ist, um das Schwenkrohr 20 noch verschwenken zu können, während im Falle der aktiven Förderung durch das Schwenkrohr 20 der Anpressdruck ein unerwünschtes Austreten von Dickstoff vermeidet. Um beide Anforderungen vereinen zu können, ist eine Automatikringanordnung 30 grundsätzlich auf einen vorgegebenen Förderdruckbereich beschränkt, der letztendlich auch einen limitierenden Faktor für die Rohrweiche 11 bzw. die Zweizylinder-Dickstoffpumpe 1 darstellt.

Der Zusammenhang zwischen Innendruck im Schwenkrohr 20 und Anpresskraft bzw. Anpressdruck ist u. a. von der radialen Ausdehnung des Automatikrings 31 abhängig. Da erfindungsgemäß nicht nur der Automatikring 31 austauschbar, sondern dieser lediglich Teil einer insgesamt austauschbaren Automatikringanordnung 30 weiter umfassend einen Einlagering 32 ist, lässt sich durch einfachen Austausch der Automatikringanordnung 30 ein anderer Förderdruckbereich erreichen, um die Rohrweiche 11 bzw. die Zweizylinder-Dickstoffpumpe 1 auch für andere Förderdrücke nutzen zu können.

In Figur 3 ist das Schwenkrohr 20 aus Figur 2 gezeigt, bei dem jedoch die Automatikringanordnung 30 ausgetauscht wurde.

Die Automatikringanordnung 30 aus Figur 3 weist identische Au-ßen- und Innendurchmesser wie diejenige Automatikringanordnung 30 aus Figur 2 auf, sodass insbesondere am Schwenkrohr 20 und an dem Sicherungsring 34 keine Veränderungen notwendig sind. Die Automatikringanordnung 30 gemäß Figur 3 ist auch grundsätzlich identisch zu derjenigen aus Figur 2 aufgebaut - also umfassend einen segmentierten Einlagering 32' und einen davon getrennt einzusetzenden Automatikring 31`. Allerdings ist bei dieser Automatikringanordnung 30 die radiale Ausdehnung des Automatikrings 31` deutlich geringer als bei der Automatikringanordnung 30 gemäß Figur 2. Um dennoch dieselben Außen- und Innenmaße für die Automatikringanordnung 30 zu erreichen, weist der Einlagering 32' eine entsprechend vergrößerte radiale Ausdehnung auf. Durch die veränderte Geometrie des Automatikrings 31` ist auch der Zusammenhang zwischen Innendruck im Schwenkrohr 20 und Anpressdruck verändert.

Damit der Schneidring 25 in axialer Richtung ausschließlich über den Automatikring 31 bewegt wird, nicht aber bspw. am Einlagering 32 anschlägt, ist bei der Automatikringanordnung 30 gemäß Figur 3 ein Schneidring 25 mit gegenüber Figur 2 leicht veränderter Geometrie vorgesehen. Der Schneidring 25 bzw. die beiden unterschiedlichen Schneidringe 25 aus den Figuren 2 und 3 können dabei als Teil der Automatikringanordnung 30 angesehen und zusammen mit dem Automatikring 31 und dem Einlagering 32 bei Bedarf nach einem anderen Förderdruckbereich ausgetauscht werden.

In Figur 4 ist eine Draufsicht auf die Einlassöffnung 21 des Schwenkrohrs 20 gemäß Figur 3 gezeigt, bei dem jedoch auf die Darstellung des Schneidrings 25 vollständig verzichtet wurde, um die Automatikringanordnung 30 erkennen zu können.

Der bei der Montage einer Automatikringanordnung 30 zunächst einzusetzende Einlagering 32 umfasst vier Ringsegmente 33 mit jeweils abgeschrägten Enden, die nacheinander in den Hinterschnitt 28 (zu Erkennen im Bereich der nachfolgend noch diskutierten abgestopften Öffnungen 29) eingesetzt werden. Das letzte einzusetzende Ringsegmente 33 wird damit zunächst mit seinem einen Ende unter das benachbarte Ringsegment 33 eingefügt (angedeutet durch Pfeil 90) und anschließend mit dem anderen Ende in den Hinterschnitt 28 gedrückt (vgl. Pfeil 91), wodurch ein geschlossener Einlagering 32 geschaffen wird. Anschließend werden Automatikring 31 und Sicherungsring 34 eingesetzt, bevor der Schneidring 25 (hier nicht dargestellt) montiert wird.

Die Demontage erfolgt in umgekehrter Reihenfolge. Zuerst wird der Sicherungsring 34 entfernt, bevor der Automatikring 31 entnommen werden kann. Um zumindest das Erste der Ringsegmente 33 des Einlagerings 34 zu lösen, sind abgestopfte Öffnungen 29 vorgesehen, die im Normalbetrieb derart von einem Stopfen (nicht dargestellt) verschlossen sind, dass im Materialaufgabebehälter 10 befindlichen Dickstoff nicht eindringen kann. Zum Lösen eines Ringsegmentes 33 kann der Stopfen jedoch entfernt und ein dünnes Werkzeug (bspw. ein Schraubenzieher) durch eine der Öffnungen 29 durchgeführt werden, um ggf. unter Zuhilfenahme eines Hammers ein erstes Ringsegment 33 zu lösen und zu entfernen. Die nachfolgenden Ringsegmentes 33 lassen sich dann problemlos entfernen, da nach Entfernen des ersten Ringsegmentes 33 jeweils zwei Enden von Ringsegmenten 33 zum Ansetzen von Werkzeug freiliegen.

## Patentansprüche

1. Schwenkrohranordnung umfassend ein Schwenkrohr (20) für eine Rohrweiche (11) einer Zweizylinder-Dickstoffpumpe (1), wobei das Schwenkrohr (20) eine koaxial zur Schwenkachse (23) angeordnete Auslassöffnung (22) und eine exzentrisch zur Schwenkachse (23) angeordnete Einlassöffnung (21) aufweist, wobei an der Einlassöffnung (21) ein als Verschleißring ausgebildeter Schneidring (25) zur dichtenden Anlage an eine kreisförmige Dichtfläche (9') in axialer Richtung derart verschiebbar gelagert ist, dass der Schneidring (25) über einen koaxial dazu angeordneten Automatikring (31) aus elastischem Material bei auf den Automatikring (31) einwirkendem Innendruck im Schwenkrohr (20) in Richtung der Dichtfläche (9') gedrückt wird,
wobei
der Automatikring (31) Teil einer ersten Automatikringanordnung (30) weiter umfassend einen den Automatikring (31) radial umgebenden Einlagering (32) ist, wobei die erste Automatikringanordnung (30) austauschbar ist, **dadurch gekennzeichnet, dass** die Anordnung eine wahlweise einsetzbare zweite Automatikringanordnung (30) umfasst, wobei die Au-ßen- und Innendurchmesser der beiden Automatikringanordnungen (30) identisch sind, die radiale Ausdehnung des Automatikrings (31') der zweiten Automatikringanordnung (30) aber geringer ist als diejenige bei der ersten Automatikringanordnung (30).

2. Schwenkrohranordnung nach Anspruch 1,
**dadurch gekennzeichnet, dass**
der Automatikring (31) und der Einlagering (32) der Automatikringanordnung (30) getrennte Bauteile sind.

3. Schwenkrohranordnung nach Anspruch 2,
**dadurch gekennzeichnet, dass**
der Einlagering (32) mehrerer Ringsegmente (33) umfasst, die zum nacheinander in einen Hinterschnitt (28) im Schwenkrohr (20) Einsetzen ausgestaltet sind und die durch den anschließend eingesetzten Automatikring (31) in dem Hinterschnitt (28) gesichert sind.

4. Schwenkrohranordnung nach Anspruch 1,
**dadurch gekennzeichnet, dass**
der Automatikring (31) und der Einlagering (32) der Automatikringanordnung (30) integrierte Bauteile sind.

5. Schwenkrohranordnung nach einem der vorhergehenden Ansprüche,
**dadurch gekennzeichnet, dass**
der Schneidring (25) Teil der austauschbaren Automatikringanordnung (30) ist und die dem Automatikring (31) zugewandten Seite des Schneiderings (25) an die radiale Ausdehnung des Automatikrings (31) der Automatikringanordnung (30) angepasst ist.

6. Schwenkrohranordnung nach einem der vorhergehenden Ansprüche,
**dadurch gekennzeichnet, dass**
der Schneidring (25) ein radial außen liegendes Abschirmelement (27) zum Schutz der Einlassseite (21) des Schwenkrohrs (20) aufweist, wobei das Abschirmelement (27) vorzugsweise konisch geformt und/oder konkav gekrümmt ist.

7. Schwenkrohranordnung nach einem der vorhergehenden Ansprüche,
**dadurch gekennzeichnet, dass**
der Automatikring (31) aus Synthesekautschuk, vorzugsweise Chloropren-Kautschuk, der Einlagering (32) aus Stahl, und/oder der Schneidering (25) wenigstens in dem mit der Dichtfläche (9') zeitweise zusammenwirkenden Bereich (26) und/oder an der Außenseite des Abschirmelements (27) aus Hartmetall, vorzugsweise aus Wolframkarbid, ist.

8. Anordnung umfassend eine Schwenkrohranordnung nach einem der Ansprüche 1 bis 7 und eine Rohrweiche (11) für Zweizylinder-Dickstoffpumpen (1), wobei die Rohrweiche (11) eine Brillenplatte (8) mit zwei von Dichtflächen (9') umgebende Öffnungen (9) zum kommunizierenden Anschluss je eines Förderzylinders (2, 3) und ein mit seiner Einlassöffnung (21) zwischen den beiden Öffnungen (9) der Brillenplatte (8) hin- und her verschwenkbares Schwenkrohr (20) aufweist, **dadurch gekennzeichnet, dass**
in das Schwenkrohr (20) die erste oder zweite Automatikringanordnung (30) eingesetzt ist, wobei der Schneidring (25) zur wahlweise dichtenden Anlage an eine der die Öffnungen (9) umgebende Dichtflächen (9') ausgebildet ist.

9. Zweizylinder-Dickstoffpumpe (1) umfassend zwei Förderzylinder (2, 3) und eine Anordnung gemäß Anspruch 8, wobei jeweils ein Förderzylinder (2, 3) mit einer Öffnung (9) der Brillenplatte (8) der Rohrweiche (11) kommunizierend verbunden ist.

## Claims

1. Pivoting tube arrangement comprising a pivoting tube (20) for a transfer tube (11) of a two-cylinder thick matter pump (1), wherein the pivoting tube (20) has an outlet opening (22) which is arranged coaxially with respect to the pivot axis (23) and an inlet opening (21) which is arranged eccentrically with respect to the pivot axis (23), wherein a cutting ring (25) which is in the form of a wear ring and which is intended to sealingly abut against a circular sealing surface (9') is mounted at the inlet opening (21) so as to be displaceable in an axial direction in such a way that the cutting ring (25) is pushed in the direction of the sealing surface (9') by means of a self-adjusting ring (31) composed of elastic material, which is arranged coaxially with respect to said cutting ring, when internal pressure in the pivoting tube (20) acts on the self-adjusting ring (31),
wherein
the self-adjusting ring (31) is part of a first self-adjusting ring arrangement (30) further comprising an insert ring (32) which radially surrounds the self-adjusting ring (31), wherein the first self-adjusting ring arrangement (30) is exchangeable, **characterized in that** the arrangement comprises an electively usable second self-adjusting ring arrangement (30), wherein the outer and inner diameter of the two self-adjusting ring arrangements (30) are identical, but the radial extent of the self-adjusting ring (31') of the second self-adjusting ring arrangement (30) is lower than that in the first self-adjusting ring arrangement (30).

2. Pivoting tube arrangement according to Claim 1,
**characterized in that**
the self-adjusting ring (31) and the insert ring (30) of the self-adjusting ring arrangement (30) are separate components.

3. Pivoting tube arrangement according to Claim 2,
**characterized in that**
the insert ring (32) comprises a plurality of ring segments (33) which are designed to be inserted one after the other into an undercut (28) in the pivoting tube (20) and which are secured in the undercut (28) by the subsequently inserted self-adjusting ring (31).

4. Pivoting tube arrangement according to Claim 1,
**characterized in that**
the self-adjusting ring (31) and the insert ring (32) of the self-adjusting ring arrangement (30) are integrated components.

5. Pivoting tube arrangement according to one of the preceding claims,
**characterized in that**
the cutting ring (25) is part of the exchangeable self-adjusting ring arrangement (30) and that side of the cutting ring (25) which faces the self-adjusting ring (31) is adapted to the radial extent of the self-adjusting ring (31) of the self-adjusting ring arrangement (30).

6. Pivoting tube arrangement according to one of the preceding claims,
**characterized in that**
the cutting ring (25) has a radially external shielding element (27) for protecting the inlet side (21) of the pivoting tube (20), wherein the shielding element (27) is preferably of conical form and/or concavely curved.

7. Pivoting tube arrangement according to one of the preceding claims,
**characterized in that**
the self-adjusting ring (31) is composed of synthetic rubber, preferably chloroprene rubber, the insert ring (32) is composed of steel, and/or the cutting ring (25) is composed of hard metal, preferably of tungsten carbide, at least in the region (26) which intermittently cooperates with the sealing surface (9') and/or on the outer side of the shielding element (27).

8. Arrangement comprising a pivoting tube arrangement according to one of Claims 1 to 7 and a transfer tube (11) for two-cylinder thick matter pumps (1), wherein the transfer tube (11) has a spectacle wear plate (8) with two openings (9) which are surrounded by sealing surfaces (9') and which are intended for communicating connection to a respective conveying cylinder (2, 3), and a pivoting tube (20) which is pivotable back and forth, by way of its inlet opening (21), between the two openings (9) of the spectacle wear plate (8),
**characterized in that**
the first or second self-adjusting ring arrangement (30) is inserted into the pivoting tube (20), wherein the cutting ring (25) is configured to electively sealingly abut against one of the sealing surfaces (9') surrounding the openings (9).

9. Two-cylinder thick matter pump (1) comprising two conveying cylinders (2, 3) and an arrangement according to Claim 8, wherein a respective conveying cylinder (2, 3) is connected in a communicating manner to an opening (9) of the spectacle wear plate (8) of the transfer tube (11) .

## Revendications

1. Agencement de tube pivotant comprenant un tube pivotant (20) pour un aiguillage tubulaire (11) d'une pompe à matières épaisses à deux cylindres (1), le tube pivotant (20) présentant une ouverture de sortie (22) agencée coaxialement à l'axe de pivotement (23) et une ouverture d'entrée (21) agencée excentriquement à l'axe de pivotement (23), une bague coupante (25) configurée sous forme de bague d'usure étant montée sur l'ouverture d'entrée (21) de manière à pouvoir être déplacée dans la direction axiale pour s'appliquer de manière étanche contre une surface d'étanchéité circulaire (9'), de telle sorte que la bague coupante (25) est pressée en direction de la surface d'étanchéité (9') dans le tube pivotant (20) par l'intermédiaire d'une bague automatique (31) en matériau élastique agencée coaxialement à celle-ci lorsque la pression intérieure agit sur la bague automatique (31), la bague automatique (31) faisant partie d'un premier agencement de bague automatique (30) comprenant en outre une bague d'insertion (32) entourant radialement la bague automatique (31), le premier agencement de bague automatique (30) étant interchangeable, **caractérisé en ce que** l'agencement comprend un deuxième agencement de bague automatique (30) pouvant être utilisé de manière sélective, les diamètres extérieur et intérieur des deux agencements de bague automatique (30) étant identiques, mais l'extension radiale de la bague automatique (31') du deuxième agencement de bague automatique (30) étant inférieure à celle du premier agencement de bague automatique (30) .

2. Agencement de tube pivotant selon la revendication 1, **caractérisé en ce que** la bague automatique (31) et la bague d'insertion (32) de l'agencement de bague automatique (30) sont des composants séparés.

3. Agencement de tube pivotant selon la revendication 2, **caractérisé en ce que** la bague d'insertion (32) comprend plusieurs segments de bague (33) qui sont conçus pour être insérés successivement dans une contre-dépouille (28) dans le tube pivotant (20) et qui sont fixés dans la contre-dépouille (28) par la bague automatique (31) insérée par la suite.

4. Agencement de tube pivotant selon la revendication 1, **caractérisé en ce que** la bague automatique (31) et la bague d'insertion (32) de l'agencement de bague automatique (30) sont des composants intégrés.

5. Agencement de tube pivotant selon l'une quelconque des revendications précédentes, **caractérisé en ce que** la bague coupante (25) fait partie de l'agencement de bague automatique interchangeable (30) et le côté de la bague coupante (25) faisant face à la bague automatique (31) est adapté à l'extension radiale de la bague automatique (31) de l'agencement de bague automatique (30).

6. Agencement de tube pivotant selon l'une quelconque des revendications précédentes, **caractérisé en ce que** la bague coupante (25) comprend un élément de protection (27) situé radialement à l'extérieur pour protéger le côté d'entrée (21) du tube pivotant (20), l'élément de protection (27) étant de préférence de forme conique et/ou incurvé de manière concave.

7. Agencement de tube pivotant selon l'une quelconque des revendications précédentes, **caractérisé en ce que** la bague automatique (31) est en caoutchouc synthétique, de préférence en caoutchouc de chloroprène, la bague d'insertion (32) est en acier, et/ou la bague coupante (25) est en métal dur, de préférence en carbure de tungstène, au moins dans la zone (26) qui coopère temporairement avec la surface d'étanchéité (9') et/ou sur le côté extérieur de l'élément de protection (27).

8. Agencement comprenant un agencement de tube pivotant selon l'une quelconque des revendications 1 à 7 et un aiguillage tubulaire (11) pour des pompes à matières épaisses à deux cylindres (1), l'aiguillage tubulaire (11) présentant une plaque à lunette (8) avec deux ouvertures (9) entourées de surfaces d'étanchéité (9') pour le raccordement communicant de chaque cylindre de transport (2, 3) et un tube pivotant (20) pouvant pivoter en va-et-vient avec son ouverture d'entrée (21) entre les deux ouvertures (9) de la plaque à lunette (8),
**caractérisé en ce que**
le premier ou le deuxième agencement de bague automatique (30) est inséré dans le tube pivotant (20), la bague coupante (25) étant configurée pour s'appliquer de manière étanche sélectivement contre l'une des surfaces d'étanchéité (9') entourant les ouvertures (9).

9. Pompe à matières épaisses à deux cylindres (1) comprenant deux cylindres de transport (2, 3) et un agencement selon la revendication 8, chaque cylindre de transport (2, 3) étant relié de manière communicante avec une ouverture (9) de la plaque à lunette (8) de l'aiguillage tubulaire (11) .
